# FASCICULE DE BREVET EUROPEEN

(11) **EP 2 006 951 B1**
(45) Date de publication et mention de la délivrance du brevet: **07.03.2012**
(21) Numéro de dépôt: 08158032.6
(22) Date de dépôt: 11.06.2008
(51) Int. Cl.: H01P 1/30

(54) **Dispositif mécanique de compensation en température pour guide d'onde à stabilité de phase**
Mechanische Vorrichtung zur Temperaturkompensation für Wellenleiter mit Phasenstabilität
Mechanical temperature compensation device for a waveguide with phase stability

(30) Priorité: 22.06.2007 FR 0704504
(43) Date de publication de la demande: 24.12.2008
(73) Titulaire: THALES, 92200 Neuilly sur Seine (FR)
(72) Inventeur: Lagorsse, Joël, 31320 CASTANET TOLOSAN (FR); Bugada, Dominique, 31190, LABRUYERE DORSA (FR)
(74) Mandataire: Esselin, Sophie

(56) Documents cités:
- EP-A- 1 187 247
- US-A- 4 057 772
- US-A- 5 428 323
- US-A- 5 610 562

## Description

La présente invention concerne un dispositif mécanique de compensation pour guide d'onde. Plus précisément, la présente invention propose une solution utilisant une technologie permettant d'assurer une stabilité de phase dans un guide d'onde soumis à des dilatations et à des contractions du fait de variations de températures.

En particulier, dans le cas de multiplexeurs-démultiplexeurs (ou Omux) intégrés par exemple à des instruments spatiaux, et comprenant des guides d'onde spécifiques couramment appelés manifolds, les variations de températures peuvent être importantes. Ces manifolds pouvant typiquement être constitués d'aluminium, dont le coefficient de dilation thermique (ou CTE pour Coefficient of Thermal Expansion) vaut 23 ppm, les déformations induites par ces variations de températures sont telles que des déphasages sont introduits dans les ondes guidées. Ces déphasages entraînent un dysfonctionnement de l'équipement; il peut par exemple survenir des désadaptations de canaux dans des Omux.

Pour corriger ce problème, plusieurs technologies ont été mises au point. La première méthode consiste à réaliser le guide d'onde et le manifold dans un matériau dont le coefficient de dilatation thermique est le plus petit possible. En effet, des matériaux tels que l'Invar™ ont un coefficient de dilatation thermique qui peut descendre à 0,5 ppm, ce qui les rend très peu déformable vis-à-vis de variations de températures. Cependant, pour des raisons pratiques, liées en particulier au fait que les guides d'onde sont montés dans des équipements spatiaux généralement réalisés dans des matériaux légers, dont les coefficients de dilatation thermique sont souvent élevés, comme de l'aluminium par exemple, des solutions de compensation mécanique sont recherchées, notamment pour fonctionner avec des guides d'onde en aluminium. En effet, un écart trop important entre le coefficient de dilatation thermique du manifold et celui de l'équipement complet sur lequel il est monté induit des contraintes mécaniques importantes. Pour réduire ces contraintes, il faut homogénéiser les coefficients de dilatation thermique.

Ainsi, il est aujourd'hui connu qu'il est possible de compenser la dilatation thermique d'un guide d'onde de section rectangulaire en appliquant une déformation sur ses petits côtés de façon à assurer une stabilité de phase. Une technologie existante consiste à déformer les petits côtés du guide d'onde en venant appuyer ou tirer sur ses petits côtés par l'intermédiaire de pièces d'écartement se déplaçant selon un axe orthogonal aux petits côtés du guide d'onde. Le brevet US 5 428 323 décrit un tel dispositif, comprenant un guide d'onde compensé en température. Pour compenser la dilatation volumique d'un guide d'onde lors d'une élévation de température, ce brevet décrit un système de compensation du volume dudit guide d'onde reposant sur l'utilisation de deux bretelles 1 nervures qui viennent déformer des côtés du guide d'onde. Pour cela, le guide d'onde, typiquement en aluminium, de coefficient de dilatation thermique élevé, est entouré d'un cadre, typiquement en Invar, de coefficient de dilatation thermique faible, et les bretelles / nervures sont reliées audit cadre. En cas d'élévation de la température, la différence entre les coefficients de dilatation thermique du guide d'onde et du cadre fait que les bretelles / nervures déforment les côtés du guide d'onde pour en réduire le volume

Cependant, ces technologies connues nécessitent généralement l'utilisation de vastes plaques en Invar^{™} (ou autre matériau à coefficient de dilatation thermique similaire), parallèles aux grands côtés du guide d'onde et venant maintenir l'écartement entre elles. La présence de ces plaques augmente la masse du dispositif lié au guide d'onde.

Pour pallier cet inconvénient, l'invention propose l'utilisation d'actionneurs en Invar^{™} (ou autre matériau à coefficient de dilatation thermique faible) qui, sous l'effet d'une variation de température, mettent en rotation des nervures longitudinales, désaxées, taillées dans la masse et solidaires du guide d'onde, venant déformer les petits côtés du guide d'onde.

A cet effet, l'invention a pour objet un dispositif de guide d'onde compensé comportant un guide d'onde présentant :
- un premier coefficient de dilatation thermique,
- au moins un grand côté et au moins un petit côté,
ledit petit côté présentant un axe médian et le guide d'onde comportant en outre au moins une nervure longitudinale présentant une surface au moins partiellement commune avec le petit côté du guide d'onde sur environ la moitié de la largeur dudit petit côté, ladite nervure longitudinale étant désaxée par rapport à l'axe médian du petit côté du guide d'onde, et taillée dans la masse du guide d'onde, caractérisé en ce qu'il comprend, au contact de la nervure longitudinale, des moyens de mise en rotation de ladite nervure longitudinale sur elle-même, entraînant une déformation du petit côté du guide d'onde.

Avantageusement, le guide d'onde présente une section rectangulaire et comprend donc deux petits côtés et deux grands côtés.
Avantageusement, les moyens de mise en rotation de la nervure longitudinale comportent au moins un élément peu thermodéformable, présentant un deuxième coefficient de dilatation thermique inférieur au premier coefficient de dilatation thermique.
Avantageusement, le deuxième coefficient de dilatation thermique est inférieur au premier coefficient de dilatation thermique d'un facteur au moins égal à cinq.
Avantageusement, les moyens de mise en rotation de la nervure longitudinale sont constitués d'un bilame comprenant au moins l'élément peu thermodéformable, présentant le deuxième coefficient de dilatation thermique, et un élément complémentaire présentant un troisième coefficient de dilatation thermique supérieur au deuxième coefficient de dilatation thermique.
Avantageusement, l'élément peu thermodéformable du bilame est en Invar™ et l'élément complémentaire du bilame est en aluminium.
Avantageusement, les moyens de mise en rotation de la nervure longitudinale comprennent un premier type de paire de bretelles correspondant à l'élément peu thermodéformable, et une entretoise présentant le premier coefficient de dilatation thermique, solidaire du guide d'onde, et s'interposant entre lesdites bretelles.
Avantageusement, les bretelles sont en Invar™, le guide d'onde et l'entretoise en aluminium.
Avantageusement, les moyens de mise en rotation de la nervure longitudinale comprennent un châssis présentant un quatrième coefficient de dilatation thermique supérieur au deuxième coefficient de dilatation thermique et un second type de paire de bretelles correspondant à l'élément peu thermodéformable et assurant en outre la liaison entre ladite nervure longitudinale et ledit châssis.
Avantageusement, le dispositif comprend deux nervures longitudinales, opposées, et séparées par un grand côté du guide d'onde, et deux paires de bretelles du second type de paires de bretelles reliées aux extrémités desdites nervures longitudinales.
Avantageusement, les paires de bretelles sont en Invar™, le châssis en aluminium ou en titane et le guide d'onde en aluminium ou en titane.
Avantageusement, les paires de bretelles sont en titane, le châssis et le guide d'onde en aluminium.

D'autres caractéristiques et avantages de l'invention apparaîtront à l'aide de la description qui suit faite en regard des dessins annexés qui représentent :
- la figure 1: la courbe des déformations à appliquer à un guide d'onde en aluminium à 85°C en vue d'assurer une stabilité de phase au sein du guide d'onde ;
- la figure 2a : le schéma du principe de l'invention à température nominale (pas de déformation) ;
- la figure 2b : le schéma du principe de l'invention à température élevée (déformation du guide d'onde) ;
- la figure 3a : l'illustration schématique d'un exemple de dispositif selon l'invention à température nominale (pas de déformation) ;
- la figure 3b : l'illustration schématique d'un exemple de dispositif selon l'invention mettant en avant la déformation du guide d'onde par rotation de nervures sur elles-mêmes ;
- La figure 4 : le schéma d'un autre exemple de dispositif selon l'invention.

La figure 1 représente une simulation des déformations à appliquer aux petits côtés d'un guide d'onde en aluminium de section rectangulaire afin d'y assurer une stabilité de phase. De façon simplifiée, on considère un profil de déformation de forme trapézoïdale isocèle dont la petite base est appelée profil plat. Alors, pour une compensation théoriquement parfaite, la courbe de la figure 1 indique la somme des déformations à appliquer aux petits côtés en fonction de la taille du profil plat, et ce à 85°C, pour une température étant passée de 20°C à 85°C. Le pire cas, correspondant à un profil plat nul, c'est-à-dire à une déformation triangulaire, imposerait une compensation totale de 142 µm, soit 71 µm sur chacun des petits côtés. En pratique, la déformation étant plutôt courbe, le besoin en compensation est typiquement de l'ordre de 50 µm sur les deux petits côtés. De telles déformations sont atteintes grâce au dispositif de compensation mécanique décrit ci-après.

La figure 2a présente un schéma du dispositif selon l'invention à température normale. Il n'y a pas de déformation. Le guide d'onde 1 présente une section rectangulaire. Il comprend deux grands côtés 6 et 7 et deux petits 4 et 5 côtés. Deux nervures longitudinales 2 et 3 sont par ailleurs taillées dans la masse et solidaire du guide d'onde 1. Ces nervures longitudinales 2 et 3 possèdent une surface commune avec respectivement les petits côtés 4 et 5 du guide d'onde 1 sur approximativement la moitié de la largeur de ces petits côtés. Elles sont en outre parallèles entre elles et désaxées par rapport à l'axe médian des petits côtés 4 et 5.

La figure 2b présente le comportement du dispositif selon l'invention lors d'un échauffement. Le principe consiste à provoquer une déformation des petits côtés 4 et 5 du guide d'onde par rotation des nervures longitudinales 2 et 3.
Pour mettre en rotation ces nervures longitudinales 2 et 3, il est par exemple possible d'utiliser des actionneurs tels que des bilames. Ceux-ci sont typiquement constitués de deux plaques de matériaux présentant des coefficients de dilatation thermique très différents, tels que de l'Invar™ et de l'aluminium. Sous l'effet d'une variation de température, le bilame se déforme et, judicieusement positionné au contact d'une nervure longitudinale, la met en rotation. Mais d'autres moyens, préférés, peuvent également être mis en oeuvre, tels que ceux décrits ci-après.

Les figures 3a et 3b permettent d'expliquer comment les nervures longitudinales peuvent être mises en rotation.

La figure 3a illustre le dispositif monté sur un quelconque Omux (non complètement représenté) ; le châssis 12 est typiquement en aluminium. Chaque extrémité des deux nervures longitudinales 2 et 3 est reliée au châssis 12 de l'Omux par l'intermédiaire de bretelles 8, 9, 10 et 11 constituées d'un matériau présentant un coefficient de dilatation thermique faible, tel que de l'Invar™ par exemple. Les bretelles 8 et 9 d'une part et 10 et 11 d'autre part se rejoignent au niveau du châssis en une base commune, du même matériau que les bretelles proprement dites. Ainsi, l'écartement entre les bretelles est quasiment constant, quelle que soit la température. En revanche, le guide d'onde 1 se dilate ou se contracte lorsque la température augmente ou diminue, étant constitué d'un matériau à coefficient de dilatation thermique élevé, tel que de l'aluminium

En conséquence, comme le montre la figure 3b, qui est un agrandissement de la zone du guide d'onde 1 de la figure 3a, lorsque le guide d'onde 1 se dilate, l'écartement étant constant entre les bretelles 8 et 9 d'une part et 10 et 11 d'autre part, les efforts de traction et de pression s'exerçant sur les bretelles 8, 9, 10 et 11 sont transmis aux nervures 2 et 3 qui effectuent une rotation sur elles-mêmes et viennent déformer les petits côtés 4 et 5 du guide d'onde 1.

En venant déformant les petits côtés 4 et 5 du guide d'onde 1, on parvient à compenser mécaniquement le déphasage introduit par la dilatation du guide d'onde. Le principe est de régler les longueurs électriques du guide d'onde 1 afin de corriger les déphasages introduits par sa dilatation.

La figure 4 présente un autre exemple de mise en oeuvre du dispositif selon l'invention. Plus précisément, la figure 4 présente le schéma d'une section d'un guide d'onde compensé selon l'invention. Le différentiel thermoélastique entre les bretelles 13 et 14, typiquement en Invar™ et l'ensemble entretoise 15 - guide d'onde 1, typiquement en aluminium, entraîne une rotation des nervures 2 et 3 sur elle-même lors d'une variation de température. Du fait d'un coefficient de dilatation thermique plus élevé, le guide d'onde 1 et l'entretoise 15 vont en effet se contracter ou se dilater beaucoup plus que les bretelles 13 et 14. Des efforts de traction et de pression vont donc naître et mettre les nervures 2 et 3 en rotation. En conséquence, les nervures 2 et 3 vont venir déformer les petits côtés 4 et 5 du guide d'onde 1. En réglant correctement cette déformation, le dispositif garantit une stabilité de phase au sein du guide d'onde 1.

En résumé, l'invention a pour principal avantage d'assurer une stabilité de phase au sein d'un guide d'onde de coefficient de dilatation thermique potentiellement élevé et soumis à des variations de températures importantes par l'intermédiaire d'un dispositif mécanique.

## Revendications

1. Dispositif de guide d'onde compensé comportant un guide d'onde (1) présentant :
• un premier coefficient de dilatation thermique,
• deux grands côtés (6,7) et deux petits côtés (4,5),
lesdits petits côtés (4,5) présentant un axe médian et le guide d'onde (1) comportant en outre deux nervures longitudinales (2,3) présentant une surface au moins partiellement commune avec les petits côtés (4,5) du guide d'onde (1) sur environ la moitié de la largeur des petits côtés (4,5), lesdites nervures longitudinales (2,3) étant désaxées par rapport à l'axe médian des petits côtés (4,5) du guide d'onde (1), et taillées dans la masse du guide d'onde (1), **caractérisé en ce qu'**il comprend, au contact des nervures longitudinales (2,3), des moyens de mise en rotation desdites nervures longitudinales (2,3) sur elles-mêmes autour d'un axe de rotation correspondant approximativement à l'intersection entre petit côté (4,5) et grand côté (6,7) du guide d'onde, entraînant une déformation des petits côtés (4,5) du guide d'onde (1), lesdits moyens de mise en rotation des nervures longitudinales étant fixés aux extrémités desdites nervures, et comprenant au moins un élément peu thermodéformable, présentant un deuxième coefficient de dilatation thermique inférieur au premier coefficient de dilatation thermique.

2. Dispositif selon la revendication 1, **caractérisé en ce que** le guide d'onde (1) présente une section rectangulaire

3. Dispositif selon l'une quelconque des revendications 1 à 2 **caractérisé en ce que** le deuxième coefficient de dilatation thermique est inférieur au premier coefficient de dilatation thermique d'un facteur au moins égal à cinq.

4. Dispositif selon l'une quelconque des revendications 1 à 3, **caractérisé en ce que** les moyens de mise en rotation de la nervure longitudinale (2,3) sont constitués d'un bilame fixé à chaque extrémité de ladite nervure longitudinale, lesdits comprenant au moins l'élément peu thermodéformable, présentant le deuxième coefficient de dilatation thermique, et un élément complémentaire présentant un troisième coefficient de dilatation thermique supérieur au deuxième coefficient de dilatation thermique.

5. Dispositif selon la revendication 4, **caractérisé en ce que** l'élément peu thermodéformable desdits bilames est en Invar^{™} et l'élément complémentaire du bilame est en aluminium.

6. Dispositif selon l'une quelconque des revendications 1 à 3, **caractérisé en ce que** les moyens de mise en rotation de la nervure longitudinale (2,3) comprennent un premier type de paire de bretelles (13-14) correspondant à l'élément peu thermodéformable, chaque bretelle étant fixée à une extrémité de ladite nervure longitudinale et une entretoise (15) présentant le premier coefficient de dilatation thermique, solidaire du guide d'onde (1), et s'interposant entre lesdites bretelles (13,14).

7. Dispositif selon la revendication 6, **caractérisé en ce que** les bretelles (13,14) sont en Invar^{™}, le guide d'onde (1) et l'entretoise (15) en aluminium.

8. Dispositif selon l'une quelconque des revendications 1 à 3, **caractérisé en ce que** les moyens de mise en rotation de la nervure longitudinale (2,3) comprennent un châssis (12) présentant un quatrième coefficient de dilatation thermique supérieur au deuxième coefficient de dilatation thermique et un second type de paire de bretelles (8-9,10-11) correspondant à l'élément peu thermodéformable et assurant en outre la liaison entre ladite nervure longitudinale (2,3) et ledit châssis (12).

9. Dispositif selon la revendication 8, **caractérisé en ce qu'**il comprend deux nervures longitudinales (2,3), opposées, et séparées par un grand côté (6,7) du guide d'onde (1), et deux paires de bretelles (8-9,10-11) du second type de paires de bretelles reliées aux extrémités desdites nervures longitudinales.

10. Dispositif selon l'une quelconque des revendications 8 à 9, **caractérisé en ce que** les paires de bretelles (8-9,10-11) sont en Invar^{™}, le châssis en aluminium ou en titane et le guide d'onde (1) en aluminium ou en titane.

11. Dispositif selon l'une quelconque des revendications 8 à 9, **caractérisé en ce que** les paires de bretelles (8-9,10-11) sont en titane, le châssis et le guide d'onde (1) en aluminium.

## Claims

1. A compensated waveguide device comprising a waveguide (1) having:
- a first coefficient of thermal expansion,
- two large sides (6, 7) and two small sides (4, 5),
said small sides (4, 5) having a median axis and said waveguide (1) further comprising two longitudinal ribs (2, 3) having a surface area that is at least partially shared with the small sides (4, 5) of the waveguide (1) over approximately half the width of the small sides (4, 5), said longitudinal ribs (2, 3) being offset relative to the median axis of the small sides (4, 5) of the waveguide (1), and being machined into the mass of the waveguide (1), **characterised in that** it comprises, in contact with the longitudinal ribs (2, 3), means for rotating said longitudinal ribs (2, 3) about themselves around an axis of rotation that approximately corresponds to the intersection between the small side (4, 5) and the large side (6, 7) of the waveguide, causing the deformation of the small sides (4, 5) of the waveguide (1), said means for rotating the longitudinal ribs being fixed to the ends of said ribs, and comprising at least one element of low thermal deformability having a second coefficient of thermal expansion that is lower than the first coefficient of thermal expansion.

2. The device according to claim 1, **characterised in that** the waveguide (1) has a rectangular cross section.

3. The device according to any one of claims 1 to 2, **characterised in that** the second coefficient of thermal expansion is lower than the first coefficient of thermal expansion by a factor that is at least equal to five.

4. The device according to any one of claims 1 to 3, **characterised in that** the means for rotating the longitudinal rib (2, 3) are constituted by a bimetallic element that is fixed to each end of said longitudinal rib, said ribs at least comprising the element of low thermal deformability having the second coefficient of thermal expansion and a complementary element having a third coefficient of thermal expansion that is higher than the second coefficient of thermal expansion.

5. The device according to claim 4, **characterised in that** the element of low thermal deformability of said bimetallic elements is made from Invar™ and the complementary bimetallic element is made from aluminium.

6. The device according to any one of claims 1 to 3, **characterised in that** the means for rotating the longitudinal rib (2, 3) comprise a first type of pair of braces (13, 14) that corresponds to the element of low thermal deformability, each brace being fixed to one end of said longitudinal rib, and a spacer (15) having the first coefficient of thermal expansion, which is integral with the waveguide (1) and is interposed between said braces (13, 14).

7. The device according to claim 6, **characterised in that** the braces (13, 14) are made from Invar™ and the waveguide (1) and the spacer (15) are made from aluminium.

8. The device according to any one of claims 1 to 3, **characterised in that** the means for rotating the longitudinal rib (2, 3) comprise a frame (12) having a fourth coefficient of thermal expansion that is higher than the second coefficient of thermal expansion and a second type of pair of braces (8-9, 10-11) that corresponds to the element of low thermal deformability and that further provides the link between said longitudinal rib (2, 3) and said frame (12).

9. The device according to claim 8, **characterised in that** it comprises two longitudinal ribs (2, 3), which ribs are opposite each other and separated by a large side (6, 7) of the waveguide (1), and two pairs of braces (8-9, 10-11) of the second type of pairs of braces connected to the ends of said longitudinal ribs.

10. The device according to any one of claims 8 to 9, **characterised in that** the pairs of braces (8-9, 10-11) are made from Invar™, the frame is made from aluminium or titanium and the waveguide (1) is made from aluminium or titanium.

11. The device according to any one of claims 8 to 9, **characterised in that** the pairs of braces (8-9, 10-11) are made from titanium and the frame and the waveguide (1) are made from aluminium.

## Patentansprüche

1. Kompensierte Wellenleitervorrichtung, die einen Wellenleiter (1) mit Folgendem umfasst:
- einem ersten Wärmeausdehnungskoeffizienten,
- zwei großen Seiten (6, 7) und zwei kleinen Seiten (4, 5),
wobei die kleinen Seiten (4, 5) eine Mittelachse haben und wobei der Wellenleiter (1) ferner zwei Längsrippen (2, 3) mit einer Oberfläche umfasst, die wenigstens teilweise mit der der kleinen Seiten (4, 5) des Wellenleiters (1) über etwa die Hälfte der Breite der kleinen Seiten (4, 5) zusammenfällt, wobei die Längsrippen (2, 3) relativ zur Mittelachse der kleinen Seiten (4, 5) des Wellenleiters (1) versetzt und in die Masse des Wellenleiters (1) eingearbeitet sind, **dadurch gekennzeichnet, dass** sie in Kontakt mit den Längsrippen (2, 3) Mittel zum Drehen der Längsrippen (2, 3) um sich selbst um eine Rotationsachse umfasst, die etwa der Schnittlinie zwischen den kleinen Seiten (4, 5) und den großen Seiten (6, 7) des Wellenleiters entspricht, was eine Verformung der kleinen Seiten (4, 5) des Wellenleiters (1) bewirkt, wobei die Mittel zum Drehen der Längsrippen an den Enden der Rippen befestigt ist, und wenigstens ein Element mit einer geringen Wärmeverformbarkeit mit einem zweiten Wärmeausdehnungskoeffizienten umfasst, der niedriger als der erste Wärmeausdehnungskoeffizientist.

2. Vorrichtung nach Anspruch 1, **dadurch gekennzeichnet, dass** der Wellenleiter (1) einen rechteckigen Querschnitt hat.

3. Vorrichtung nach einem der Ansprüche 1 bis 2, **dadurch gekennzeichnet, dass** der zweite Wärmeausdehnungskoeffizient um einen Faktor von wenigstens fünf niedriger als der erste Wärmeausdehnungskoeffizient ist.

4. Vorrichtung nach einem der Ansprüche 1 bis 3, **dadurch gekennzeichnet, dass** die Mittel zum Drehen der Längsrippe (2, 3) von einem bimetallischen Element gebildet werden, das an jedem Ende der Längsrippe befestigt ist, wobei diese wenigstens das Element mit niedriger Wärmeverformbarkeit mit dem zweiten Wärmeausdehnungskoeffizienten und ein komplementäres Element mit einem dritten Wärmeausdehnungskoeffizienten umfassen, der höher ist als der zweite Wärmeausdehnungskoeffizient.

5. Vorrichtung nach Anspruch 4, **dadurch gekennzeichnet, dass** das Element mit niedriger Wärmeverformbarkeit der bimetallischen Elemente aus Invar™ besteht und das komplementäre bimetallische Element aus Aluminium besteht.

6. Vorrichtung nach einem der Ansprüche 1 bis 3, **dadurch gekennzeichnet, dass** die Mittel zum Drehen der Längsrippe (2, 3) ein Paar Streben (13, 14) eines ersten Typs, die dem Element mit niedriger Wärmeverformbarkeit entsprechen, wobei jede Strebe an einem Ende der Längsrippe befestigt ist, und einen zwischen den Streben (13, 14) angeordneten Abstandshalter (15) mit dem ersten Wärmeausdehnungskoeffizienten einstückig mit dem Wellenleiter (1) umfassen.

7. Vorrichtung nach Anspruch 6, **dadurch gekennzeichnet, dass** die Streben (13, 14) aus Invar™ bestehen und der Wellenleiter (1) und der Abstandshalter (15) aus Aluminium bestehen.

8. Vorrichtung nach einem der Ansprüche 1 bis 3, **dadurch gekennzeichnet, dass** die Mittel zum Drehen der Längsrippe (2, 3) einen Rahmen (12) mit einem vierten Wärmeausdehnungskoeffizienten, der höher ist als der zweite Wärmeausdehnungskoeffizient, und ein Paar Streben (8-9, 10-11) eines zweiten Typsumfassen, die dem Element mit niedriger Wärmeverformbarkeit entsprechen und die ferner die Verbindung zwischen der Längsrippe (2, 3) und dem Rahmen (12) bilden.

9. Vorrichtung nach Anspruch 8, **dadurch gekennzeichnet, dass** sie zwei Längsrippen (2, 3), die einander gegenüberliegen und von einer großen Seite (6, 7) des Wellenleiters (1) gebildet werden, und zwei Paare von Streben (8-9, 10-11) des zweiten Strebenpaartyps umfasst, die mit den Enden der Längsrippen verbunden sind.

10. Vorrichtung nach einem der Ansprüche 8 bis 9, **dadurch gekennzeichnet, dass** die Strebenpaare (8-9, 10-11) aus Invar™ bestehen, der Rahmen aus Aluminium oder Titan besteht und der Wellenleiter (1) aus Aluminium oder Titan besteht.

11. Vorrichtung nach einem der Ansprüche 8 bis 9, **dadurch gekennzeichnet, dass** die Strebenpaare (8-9, 10-11) aus Titan bestehen und der Rahmen und der Wellenleiter (1) aus Aluminium bestehen.
